# EUROPÄISCHE PATENTSCHRIFT

(11) **EP 0 484 582 B1**
(45) Veröffentlichungstag und Bekanntmachung des Hinweises auf die Patenterteilung: **27.01.1993**
(21) Anmeldenummer: 90121433.8
(22) Anmeldetag: 08.11.1990
(51) Int. Cl.: F04D 29/12

(54) **Kreiselpumpe zur Förderung heisser Flüssigkeiten**
Centrifugal pump for pumping hot fluids
Pompe centrifuge pour pomper des fluides chauds

(43) Veröffentlichungstag der Anmeldung: 13.05.1992
(73) Patentinhaber: SIHI GmbH & Co KG, D-25524 Itzehoe (DE)
(72) Erfinder: Mann, Ralph, Dipl.-Ing., W-2211 Huje (DE)
(74) Vertreter: Glawe, Delfs, Moll & Partner

(56) Entgegenhaltungen:
- EP-A- 0 374 713
- DE-A- 1 400 545
- DE-A- 3 914 652

## Beschreibung

Die Erfindung betrifft eine Kreiselpumpe zur Förderung von insbesondere heißen Flüssigkeiten mit mindestens einem Wellendurchtritt durch das Pumpengehäuse nach außen und Abdichtungen des Wellendurchtrittes mittels einer Gleitringdichtung sowie einem aus dem Fördermedium abgezweigten Spül- und Kühlstrom für die Gleitringdichtung, der von einem Raum höheren Drucks, vorzugsweise dem Druck-, Spiral- oder Spiralseitenraum der Pumpe, entnommen wird und durch wenigstens einen in dem Gehäusedeckel gebildeten Kanal einem zwischen dem Gehäusedeckel und einem von der Laufradseite in den Gehäusedeckel eingesetzten Zwischengehäuse gebildeten Ringspalt und von diesem nahe der Dichtfläche der Gleitringdichtung in den die Gleitringdichtung enthaltenden Dichtungsraum geführt ist und nach Durchfließen des Dichtungsraums über einen Drosselspalt einem Raum niederen Drucks der Pumpe zugeführt ist.

Bei einer bekannten Pumpe dieser Art (DE-A-34 38 662, Fig. V und VI) wird der Spül- und Kühlstrom dem Spiralseitenraum entnommen, über eine der Einstellung dienende Drossel dem Kanal im Gehäusedeckel und anschließend einem Ringspalt zugeführt, der eng und axial langgestreckt ausgeführt ist, um im Wärmeaustausch mit der Oberfläche des Gehäusedeckels der Kühlung zu dienen. Der Strom tritt aus dem Ringspalt achsparallel in den Dichtungsraum ein. Bevor er am Ende des Dichtungsraums zum Dichtspaltbereich umgelenkt wird, durchläuft er eine Strecke, die in dem Bereich der durch die Gleitringdichtung in Rotation versetzten Flüssigkeit liegt. Diese wird ihn ablenken und daher die Intensität seiner Kühlwirkung im Dichtspaltbereich beeinträchtigen. Er wird auch selbst eine Rotationskomponente erhalten, die deshalb besonders ungünstig ist, weil in rotierender Flüssigkeit die darin evtl. befindlichen Gasblasen aufgrund der Zentrifugalwirkung nach innen gedrängt werden, wo sie die Gleitringdichtung vom Kühlstrom abschirmen und somit die Kühlwirkung beeinträchtigen. Auch der unmittelbare Dichtspaltbereich wird davon betroffen, wenn der Spül- und Kühlstrom dort bereits mit einer Rotationskomponente seiner Bewegung ankommt, zumal wenn an der Stelle des Dichtspalts der Durchmesser der Gleitringdichtung geringer als in der Nachbarschaft ist. Ferner ist bei der bekannten Pumpe nachteilig, daß ein beträchtliches Druckgefälle im Strömungsweg vor dem Dichtungsraum stattfindet, das zum einen durch die im Hinblick auf die Kühlwirkung vorgesehene Enge und Länge des Ringspalts verursacht ist und zum anderen durch eine am Beginn es Kanals vorzusehende Drossel noch gesteigert werden kann. Zwar findet eine Drosselung auch dann noch statt, wenn der Spül- und Kühlstrom den Dichtungsraum durch den drosselnd wirkenden Spalt das Wellenlager verläßt; jedoch führt die im Strömungsweg vor dem Dichtungsraum vorgesehene Drosselwirkung zu einem vergleichsweise geringen Druck im Dichtungsraum, der die Gasblasenentstehung begünstigt.

Bekannt ist auch eine Pumpe (DE-U-86 01 166), bei der der Spül- und Kühlstrom durch eine Radialbohrung des Zwischengehäuses dem Dichtungsraum zugeführt wird, wobei zwischen dem Zwischengehäuse und dem Gehäusedeckel ein Ringraum vorgesehen ist, der den Strom von dem Kanal im Gehäusedeckel der Bohrung des Zwischengehäuses zuführt. Eine solche Anordnung hat den Nachteil, daß durch einseitiges Auftreffen des Spül- und Kühlstroms auf die Dichtungsanordnung die Spülung und Kühlung ungleichmäßig erfolgen, was einerseits zu thermischem Verzug und Erosion der Gleitringdichtung und andererseits zu Ansammlung von Gasblasen im Dichtungsraum führen kann.

Der Erfindung liegt die Aufgabe zugrunde, die Wärmeabfuhr von der Gleitringdichtung zu verbessern.

Die erfindungsgemäße Lösung besteht darin, daß zwischen dem Kanal und dem Ringspalt ein Verteilungsringraum angeordnet ist, dessen Weite ein Mehrfaches des mit radialer Richtungskomponente auf den Dichtflächenbereich der Gleitringdichtung gerichteten Ringspalts ist und daß der Druckabfall im Drosselspalt mehrfach größer als der Druckabfall von dem Raum höheren Drucks zum Dichtungsraum ist.

Dadurch wird erreicht, daß ein über den Umfang gleichmäßiger Kühlstrom auf den Dichtspaltbereich einwirkt, der eine gleichmäßige und intensive Kühlung bewirkt. Zweitens wird gewährleistet, daß Gas- oder Luftbläschen, die sich in diesem Bereich ansammeln, von der Flüssigkeit mitgenommen und aus dem Gleitringdichtungsraum heraustransportiert werden. Drittens wird durch die Beeinflussung des Druckgefälles in solcher Weise, daß im Dichtungsraum ein vergleichsweise hoher Druck herrscht, die Gasblasenbildung vermindert und die Gefahr von Verdampfung im Dichtspalt herabgesetzt. Unter der im Anspruch erwähnten Weite des Ringraums bzw. Ringspalts sind jeweils die Abmessungen quer zur Strömungsrichtung zu verstehen.

Der Ringspalt sollte möglichst steil auf den Dichtflächenbereich gerichtet sein, nämlich unter einem Winkel von weniger als 60° zur Achse.

Der Ringspalt sollte auf den Dichtspalt selbst oder auf den ihm auf der dem Drosselspalt abgesandten Seite unmittelbar benachbartem Bereich gerichtet sein, da sich die im Bereich der Umlenkung des Stroms erhöhte Wärmeübergangszahl in besserer Kühlung des Dichtspaltbereichs auswirkt. Auch läßt sich durch dieses Merkmal erreichen, daß der freie Weg des Stroms in dem Dichtungsraum kurz und damit die Gefahr seiner Beeinträchtigung durch die in dem Dichtungsraum rotierende Flüssigkeit gering ist.

Damit ein möglichst großer Teil des vor dem Dichtungsraum zur Verfügung stehenden Druckabfalls durch Druck-Geschwindigkeitsumsetzung im Ringspalt der Bildung eines intensiven Spül- und Kühlstrahls zugute kommt, sollte der größte Teil dieses Druckabfalls in dem Ringspalt stattfinden.

Der Drosselspalt, der zwischen einem feststehenden Gehäuseteil und einem mit der Welle umlaufenden Teil angeordnet wird, wird nach der Erfindung bei möglichst geringem Durchmesser angeordnet, weil auf diese Weise der größtmögliche Druckabfall eingestellt werden kann. Dies wird erfindungsgemäß dadurch erreicht, daß der Drosselspalt zwischen der Welle oder einer Wellenhülse einerseits und einer radial nach innen gezogenen Wand des Zwischengehäuses andererseits gebildet ist. Unter der Wellenhülse kann auch ein Nabenteil des Laufrads oder dergleichen verstanden werden. Der Drosselspalt wird zweckmäßigerweise lagerfrei ausgeführt, um nicht durch die Lagerabmessungen festgelegt zu sein. Zweckmäßigerweise wird in dem Gehäusedeckel ein Gehäuseeinsatz zur Aufnahme des Gegenrings der Gleitringdichtung angeordnet, der zusammen mit dem Zwischengehäuse den Ringspalt bildet.

Die Erfindung wird im Folgenden näher unter Bezugnahme auf die Zeichnung erläutert, die ein vorteilhaftes Ausführungsbeispiel in einer Figur im schematischen Längsschnitt darstellt.

In dem Pumpengehäuse 1 mit Saugstutzen 2 und Druckstutzen 3 rotiert ein Laufrad 4 auf der Welle 5. Seitlich der Spirale 6, die das Laufrad umgibt, ist ein Spiralseitenraum 7 angeordnet, von dem eine Bohrung 8 in dem Gehäusedeckel 10 Flüssigkeit als Spül- und Kühlstrom für die Gleitringdichtung 14, 15 in den Verteilungsringraum 9 transportiert, der begrenzt wird von dem Gehäusedeckel 10, dem Zwischengehäuse 11 und dem Gehäuseeinsatz 12. Der Kanal 8 und der Verteilungsringraum 9 sind mit großem Strömungsquerschnitt ausgeführt, um die Flüssigkeit mit geringem Druckverlust und gleichmäßig über den Umfang verteilt dem Ringspalt 13 zuzuführen, der zwischen einander gegenüberstehenden Konusflächen des Zwischengehäuses 11 und des Gehäuseeinsatzes 12 gebildet ist. Über diesen Ringspalt wird die Kühl- und Spülflüssigkeit gleichmäßig über den Umfang verteilt der Gleitringdichtung zugeführt. Der Spül- und Kühlstrom ist dabei entweder direkt auf den Dichtspalt gerichtet, der radial zwischen dem Gleitring 14 und dem Gegenring 15 der Gleitringdichtung liegt, oder aber auf den dem Dichtspalt unmittelbar benachbarten Bereich, und zwar vorzugsweise auf der dem Drosselspalt abgewandten Seite. Erfindungsgemäß soll der Strom den Dichtspalt erreichen, so lange er noch in Umlenkung begriffen ist und dadurch eine hohe Wärmeübergangszahl gewährleistet. Ferner wird durch die Erfindung erreicht, daß der Strom den Bereich des Dichtspalts erreicht, bevor er durch rotierende Teile der Dichtung oder durch den rotierenden Bereich der Flüssigkeit geschwächt, aufgelockert oder in Drehung versetzt werden kann. Dadurch wird derjenige Bereich, in welchem die Gasblasen sich vorzugsweise nahe der Gleitringdichtung befinden, von dem Dichtspaltbereich abgedrängt.

Der von dem Dichtspaltbereich abströmende Spül- und Kühlstrom transportiert die in diesem Bereich vorhandenen Gas- und Luftbläschen ab.

Der Spül- und Kühlstrom streicht dann in axialer Richtung über die Gleitringdichtung hinweg durch den Dichtungsraum 16 und wird, ggf. mit Gas- oder Luftbläschen beladen, durch den Drosselspalt 17 wieder dem Pumpenraum zugeführt. Der Drosselspalt wird gebildet zwischen der von dem Zwischengehäuse 11 radial nach innen ragenden Wand 18 und der Nabe des Laufrads 4.

## Patentansprüche

1. Kreiselpumpe zur Förderung von insbesondere heißen Flüssigkeit mit mindestens einem Wellendurchtritt durch das Pumpengehäuse nach außen und Abdichtung des Wellendurchtritts mittels einer Gleitringdichtung (14, 15) sowie einem aus dem Fördermedium abgezweigten Spül- und Kühlstrom für die Gleitringdichtung, der von einem Raum höheren Drucks, vorzugsweise dem Druckraum (3), Spiralraum (6) oder Spiralseitenraum (7) der Pumpe entnommen wird und durch wenigstens einen in einem Gehäusedeckel (10) gebildeten Kanal (8) einem zwischen dem Gehäusedeckel (10) und einem von der Laufradseite her in den Gehäusedeckel (10) eingesetzten Zwischengehäuse (11) gebildeten Ringspalt (13) und von diesem nahe der Dichtfläche der Gleitringdichtung (14, 15) in den die Gleitringdichtung enthaltenden Dichtungsraum (16) geführt ist und der nach Durchfließen des Dichtungsraums (16) über einen Drosselspalt (17) einem Raum niederen Drucks der Pumpe zugeführt ist, dadurch gekennzeichnet, daß zwischen dem Kanal (8) und dem Ringspalt (13) ein Verteilungsringraum (9) angeordnet ist, dessen Weite ein Mehrfaches des mit radialer Richtungskomponente auf den Dichtflächenbereich der Gleitringdichtung (14, 15) gerichteten Ringspalts (13) ist und daß der Druckabfall im Drosselspalt (17) mehrfach größer ist als der Druckabfall von dem Raum höheren Drucks (3, 6, 7) zum Dichtungsraum (16).

2. Kreiselpumpe nach Anspruch 1, dadurch gekennzeichnet, daß der Ringspalt (13) unter einem Winkel von weniger als 60° zur Achse geneigt ist.

3. Kreiselpumpe nach Anspruch 1 oder 2, dadurch gekennzeichnet, daß der Ringspalt (13) auf den Dichtungsspalt oder den diesem auf der dem Drosselspalt abgewandten Seite unmittelbar benachbarten Bereich gerichtet ist.

4. Kreiselpumpe nach einem der Ansprüche 1 bis 3, dadurch gekennzeichnet, daß der Drosselspalt (17) lagerfrei zwischen der Welle oder einer Wellenhülse einerseits und einer radial nach innen gezogenen Wand (18) des Zwischengehäuses (11) andererseits gebildet ist.

5. Kreiselpumpe nach einem der Ansprüche 1 bis 4, dadurch gekennzeichnet, daß in dem Gehäusedeckel (10) ein Gehäuseeinsatz (12) zur Aufnahme des Gegenrings (15) der Gleitringdichtung (14, 15) enthalten ist und dieser zusammen mit dem Zwischengehäuse (11) den Ringspalt bildet.

6. Kreiselpumpe nach einem der Ansprüche 1 bis 5, dadurch gekennzeichnet, daß der größte Teil des Druckabfalls zwischen dem Raum höheren Drucks (3, 6, 7) und dem Dichtungsraum (16) in dem Ringspalt (13) stattfindet.

## Claims

1. A centrifugal pump for delivering in particular hot fluids having at least one shaft passage through the pump housing to the outside with the shaft passage being sealed by means of an axial ring seal (14, 15), and also having a flushing and cooling flow for the axial ring seal, which flow is diverted from the delivery medium and which is taken from a chamber at relatively high pressure, preferably the pressure chamber (3), spiral chamber (6) or spiral side chamber (7) of the pump and is directed through at least one duct (8) formed in a housing cover (10) to an annular clearance (13) formed between the housing cover (10) and an intermediate housing (11) inserted in the housing cover (10) from the impeller side, and from said annular clearance (13) near the sealing surface of the axial ring seal (14, 15) into the sealing chamber (16) containing the axial ring seal, and which after flowing through the sealing chamber (16) is fed via a restrictor gap (17) to a chamber of the pump at lower pressure, characterised in that a distribution chamber (9) is provided between the duct (8) and the annular clearance (13), the width of said chamber being a multiple of the dimension of the annular clearance (13) extending radially to the sealing surface region of the axial ring seal (14, 15), and in that the pressure drop in the restrictor gap (17) is many times greater than the pressure drop from the chamber of higher pressure (3, 6, 7) to the sealing chamber (16).

2. A centrifugal pump according to Claim 1, characterised in that the annular clearance (13) is inclined at an angle of less than 60° to the axis.

3. A centrifugal pump according to Claim 1 or 2, characterised in that the annular clearance (13) is directed towards the sealing gap or the region immediately adjacent thereto on the side remote from the restrictor gap.

4. A centrifugal pump according to any one of Claims 1 to 3, characterised in that the restrictor gap (17) is formed without a bearing between the shaft or a shaft sleeve on one side and a radially inwardly drawn wall (18) of the intermediate housing (11) on the other side.

5. A centrifugal pump according to any one of Claims 1 to 4, characterised in that the housing cover (10) contains a housing insert (12) for accommodating a clamping ring (15) of the axial ring seal (14, 15) and which together with the intermediate housing (11) forms the annular clearance.

6. A centrifugal pump according to any one of Claims 1 to 5, characterised in that the major part of the pressure drop takes place between the chamber of higher pressure (3, 6, 7) and the sealing chamber (16) within the annular clearance (13).

## Revendications

1. Pompe centrifuge pour refouler en particulier un liquide chaud, avec au moins un passage d'arbre à travers le carter de pompe vers l'extérieur et une étanchéification du passage d'arbre au moyen d'une garniture étanche à anneau glissant (14, 15), ainsi qu'un courant de rinçage et de refroidissement, dérivé du liquide refoulé, de la garniture étanche à anneau glissant, courant qui est extrait d'un compartiment à haute pression, de préférence de la chambre de pression (3), de la chambre en spirale (6) ou de la chambre latérale en spirale (7) de la pompe et qui est amené par au moins un canal (8) formé dans un couvercle de carter (10) à un interstice annulaire (13) formé entre le couvercle de carter (10) et un carter intermédiaire (11) placé du côté rotor dans le couvercle de carter (10), et qui est amené depuis l'interstice à proximité de la surface d'étanchéité de la garniture étanche à anneau glissant (14, 15) dans la chambre d'étanchéité (16) contenant la garniture étanche à anneau glissant et qui est amené par l'intermédiaire d'un interstice d'étranglement (17), après avoir traversé la chambre d'étanchéité (16), à une chambre à basse pression de la pompe, caractérisée en ce qu'une chambre annulaire de distribution (9) est disposée entre le canal (8) et l'interstice annulaire (13), sa largeur étant un multiple de l'interstice annulaire (13) selon une composante directionnelle radiale sur la zone de la surface d'étanchéité de la garniture étanche à anneau glissant (14, 15), et en ce que la chute de pression dans l'interstice d'étranglement (17) est de plusieurs fois supérieure à la chute de pression depuis la chambre à haute pression (3, 6, 7) à la chambre d'étanchéité (16).

2. Pompe centrifuge selon la revendication 1, caractérisée en ce que l'interstice annulaire (13) est incliné avec un angle inférieur à 60° par rapport à l'axe.

3. Pompe centrifuge selon la revendication 1 ou 2, caractérisée en ce que l'interstice annulaire (13) est dirigé vers l'interstice d'étanchéité ou vers la zone immédiatement voisine de celui-ci du côté opposé à l'interstice d'étranglement.

4. Pompe centrifuge selon l'une quelconque des revendications 1 à 3, caractérisée en ce que l'interstice d'étranglement (17) est formé sans appui entre l'arbre ou un manchon d'arbre d'une part et une paroi (18) étirée radialement vers l'intérieur du carter intermédiaire (11).

5. Pompe centrifuge selon l'une quelconque des revendications 1 à 4, caractérisée en ce qu'un élément rapporté de carter (12) est contenu dans le couvercle de carter (10) pour recevoir le contre-anneau (15) de la garniture étanche à anneau glissant (14, 15) et cet élément rapporté constitue avec le carter intermédiaire (11) l'interstice annulaire.

6. Pompe centrifuge selon l'une quelconque des revendications 1 à 5, caractérisée en ce que la plus grande partie de la chute de pression entre la chambre à haute pression (3, 6, 7) et la chambre d'étanchéité (16) se produit dans l'interstice annulaire (13).
